# EUROPÄISCHE PATENTSCHRIFT

(11) **EP 0 199 924 B1**
(45) Veröffentlichungstag und Bekanntmachung des Hinweises auf die Patenterteilung: **25.04.1990**
(21) Anmeldenummer: 86102403.2
(22) Anmeldetag: 25.02.1986
(51) Int. Cl.: E04B 9/34

(54) **Rinne zur Aufnahme von Deckenelementen**
Gutter-supporting ceiling elements
Gouttière de support pour éléments de plafond

(30) Priorität: 01.03.1985 DE 3507306
(43) Veröffentlichungstag der Anmeldung: 05.11.1986
(73) Patentinhaber: Gutermuth, Paul, sen., D-63505 Langenselbold (DE)
(72) Erfinder: Gutermuth, Paul, sen., D-63505 Langenselbold (DE)
(74) Vertreter: Stoffregen, Hans-Herbert, Dr. Dipl.-Phys.

(56) Entgegenhaltungen:
- EP-A- 0 059 768
- FR-A- 1 414 323
- US-A- 3 088 392

## Beschreibung

Die Erfindung bezieht sich auf eine Rinne zur Aufnahme der Seitenränder von zur Abschirmung tragender Decken geeigneten, eine Wölbung zwischen den Seitenrändern aufweisenden Dekkenelementen, wobei Bereiche der Rinne zu den Randbereichen der Deckenelemente zueinander beabstandet sind, sowie auf eine Unterdecke zur Anschirmung tragender Decken.

Eine Rinne der zuvor beschriebenen Art ist der EP-A-0059768 zu entnehmen. Durch das Einanderzuordnen der äußeren freien Endnereiche der Rinne und Abschnitten der Wölbungen der Deckenelemente werden trichterförmige Kanäle gebildet, durch die erstmalig die Möglichkeit eröffnet wird, problemlos die Rinnen zu reinigen, indem ein Reinigungsfluid im Bereich der Trichteröffnung in das Rinneninnere eingesprüht wird.

Eine entsprechende Rinne weist jedoch in bezug auf die Deckenelemente einen konstruktiv fest vorgegebenen Anstand auf. Gleiches gilt für andere nekannte Rinnen, die für Unterdecken nestimmt und zum Beispiel der EP-A-0007922, DE-C-16 09 427, DE-C-24 14 573 oder der DE-A-27 12 592 zu entnehmen sind. Da üner entsprechende Unterdecken aus dem darunterliegenden Raum Luft abgesaugt wird, die Abstände zwischen Rinne und Deckenelemente über die gesamte Unterdecke jedoch gleich gewählt ist, ist es häufig erforderlich, insbesondere in den Bereichen, in denen zum Beispiel verstärkt Dampf oder Wrasen entstehen, zusätzliche punktuelle Abscheider in der Unterdecke einzubauen, um eine Ansaugung im gewünschten Umfang zu erzielen.

Aufgabe der vorliegenden Erfindung ist, eine Rinne der eingangs beschriebenen Art so auszubilden, daß im gewünschten Umfang das Absaugen und/oder Abscheiden von zwischen Rinne und Deckenelement abzusaugenden Medien kontrolliert eingestellt werden kann, um insbesondere im Bereich von Quellen von Dämpfen, Gasen oder ähnlichem eine verstärkte Absaugung zu ermöglichen, wohingegen in anderen Bereichen Normalbedingungen gewählt werden können, ohne daß Veränderungen innerhalb der Rinne vorgenommen werden müssen.

Die Aufgabe wird erfindungsgemäß dadurch gelöst, daß die Rinne in verschiedenen Abständen zu den Deckenelementen kontrolliert festgelegt werden kann. Durch den erfindungsgemäßen Vorschlag wird erstmals eine Rinne vorgeschlagen, die in bezug auf die zugeordneten gewölbten Deckenelemente im gewünschten Umfang höhenverstellbar ausgebildet ist.

Zwar ist es bekannt, innerhalb der Rinne oder im Bereich zwischen den einander zugewandten Randbereichen der Deckenelemente positionsver- änderliche Elemente anzuordnen (EP-B-0059768), um so die abzusaugenden Luftmengen gegebenenfalls regulieren zu können, jedoch wird damit nicht der Vorteil erzielt, der durch die erfindungsgemäße Lehre gegeben ist; so stellt ein innerhalb der Rinne anzuordnendes Verstellelement einen Ort von Schmutzanlagerungen dar, die bei einer normalen Rinnenreinigung nicht entfernt werden können. Demzufolge ist es erforderlich, die Rinne zu entfernen. Auch erhöht sich durch Veränderung der Lage des Elementes innerhalb der Rinne nicht der Anscheidegrad zwischen den Randbereichen von Rinne und Deckenelementen, da dieser Abstand nach dem Stand der Technik konstant bleibt. Im Gegensatz dazu erfolgt nach dem erfindungsgemäßen Vorschlag bei Verkleinerung des Abstandes, also Verringerung des Kanalquerschnittes, eine erhöhte Verwirbelung der abgesaugten Fluide, wodurch ein Abscheiden von Schmutzpartikeln innerhalb der Rinne verstärkt erfolgt. Zudem kann ein innerhalb der Rinne oder der Randbereiche der Deckenelemente angeordnetes Element nicht problemlos verstellt werden. Solche Nachteile treten jedoch nicht auf, wenn nur die Rinne höhenverstellbar ist.

Vorzugsweise wird dies dadurch realisiert, daß in den den Seitenrändern der Deckenelemente zugewandten Bereichen der Rinne Ausnehmungen vorgesehen sind, in die von einer die Deckenelemente aufnehmenden Halterung ausgehenden Vorsprünge einrastbar sind. Demzufolge kann durch Verschieben der Rinne in bezug auf die Halterung der Kanalquerschnitt im gewünschten Umfang verstellt werden. Eine mit der erfindungsgemäßen Rinne ausgebildete Unterdecke kann somit zur Abschirmung tragender Decken durch gezieltes Einstellen der Rinne in bezug auf die Deckenelemente in aktive und passive Zonen eingestellt werden, also in Zonen, in denen bevorzugt Fluide abgesaugt werden sollen, und in solche, in denen eine normale Absaugung erfolgt. Infolgedessen kann insbesondere oberhalb der Entstehungsorte von zum Beispiel Dampf- oder Wrasenquellen wie Kochplätzen oder ähnliches durch Einstellen der Rinne eine bevorzugte Luftabsaugung erfolgen, wodurch gegebenenfalls zusätzliche Abscheider oder ähnliches eingespart werden können.

Ist normalerweise die Rinne in bezug auf die Deckenelemente stufenweise verstellbar, so ist selbstverständlich eine stufenlose Änderbarkeit möglich.

Weitere Einzelheiten, Vorteile und Merkmale der Erfindung ergeben sich nicht nur aus den Ansprüchen, sondern auch aus der nachfolgenden Beschreibung eines in der Zeichnung dargestellten bevorzugten Ausführungsbeispiels.

In der Zeichnung ist im Ausschnitt und perspektivisch eine Rinne (10) dargestellt, in die Randabschnitte (24, 26) von Deckenelementen (12) und (14) hineinragen. Die Randbereiche (24) und (26) werden dabei von einer Halterung (40) aufgenommen, die in Schnittdarstellung einem W mit verlängertem mittleren Schenkel (46) entspricht, der von zum Beispiel einer tragenden Decke mittelbar oder unmittelbar ausgeht. Zwischen den Außenschenkeln der Halterung (40) werden die Randbereiche (24) und (26) eingesteckt.

Die Rinne (10) selbst besteht aus einem bogenförmig ausgebildeten Basiselement (48), von dem jeweils ein sich in einen unteren Abschnitt (20) bzw. (22) und einen oberen Abschnitt (16) bzw. (18) aufteilender Schenkel ausgeht. Dabei verlaufen die Endabschnitte (16) und (18) entlang der Wölbung (32) und (34) des Deckenelementes (12) und (14) bzw. erstrecken sich in deren Richtung. Dadurch ergibt sich ein trichterförmiger Kanal (28) bzw. (30), über den aus dem Bereich unterhalb der Deckenelemente (12, 14) vorhandene Luft über die Rinne (10) in den Bereich oberhalb der Deckenelemente (12, 14) angesaugt wird.

Zwischen dem bogenförmigen Basiselement (48) und den angrenzenden unteren Abschnitten (20, 22) kann jeweils eine sich entlang der Längsrichtung der Rinne (10) erstreckende Einbuchtung (50, 52) verlaufen, in der an den Außenflächen der Abschnitte (20, 22) bzw. (16,18) niedergeschlagenes Kondensat gesammelt und kontrolliert abgeleitet werden kann.

Um den Abstand zwischen den Enden der Randbereiche (24, 26) der Deckenelemente (12, 14) zu dem Bodenbereich der Rinne (10) bzw. Querschnitt der Kanäle (28, 30), also den Abstand zwischen den zueinander ausgerichteten Abschnitten (16) bzw. (18) der Rinne (10) und den Wölbungen (32) und (34) der Deckenelemente (12) und (14) verstellen zu können, wird die Rinne (10) lösbar und verstellbar von der Halterung (40) aufgenommen. Zu diesem Zweck sind an der Innenwandung der Abschnitte (20, 22) im regelmäßigen Abstand Aussparungen (36) und (38) vorgesehen, in die Vorsprünge (42) und (44) der Halterung (40) einrastbar sind. Dabei gehen die Vorsprünge (42) und (44) von den äußeren Schenkeln der W-förmigen Halterung (40) aus. Je nach Zuordnung einer Ausnehmung (36) bzw. (38) zu dem Vorsprung (44) bzw. (42) kann nun die Rinne (10) abstandsmäßig zu den Deckenelementen (12) und (14) eingestellt werden, wodurch im gewünschten Umfang Luftmengen angesaugt bzw. verwirbelt werden können. Dadurch wird gleichzeitig eine kontrollierte Abscheidung von in den abzusaugenden Medien vorhandenen Schmutzstoffen erzielt, die bei einer normalen Reinigung einer Rinne (10) entfernt werden können.

## Patentansprüche

1. Rinne (10) zur Aufnahme der Seitenränder von zur Abschirmung tragender Decken geeigneten, eine Wölbung (32, 34) zwischen den Seitenrändern aufweisenden Deckenelementen (12,14), wobei Bereiche (20, 22) der Rinne (10) zu den Randbereichen (24, 26) der Deckenelemente (12, 14) zueinander beabstandet sind, dadurch gekennzeichnet, daß die Rinne (10) in verschiedenen Abständen zu den Deckenelementen (12, 14) kontrolliert festgelegt werden kann.

2. Rinne nach Anspruch 1, wobei sich zur Bildung von Kanälen (28, 30) Abschnitte (16, 18) der Rinne (10) entlang der Wölbung (32, 34) der Deckenelemente (12, 14) erstrecken, dadurch gekennzeichnet, daß der Abstand zwischen den Abschnitten (16, 18) der Rinne (10) und den Wölbungen (32, 34) einstellbar ist.

3. Rinne nach Anspruch 1 oder 2, dadurch gekennzeichnet, daß in den den Randbereichen (24, 26) der Deckenelemente (12, 14) zugewandten Bereichen (20, 22) der Rinne (10) Ausnehmungen (36, 38) vorgesehen sind, in die von einer die Deckenelemente (12, 14) aufnehmenden Halterung (40) ausgehende Vorsprünge (42, 44) einrastbar sind.

4. Unterdecke zur Abschirmung tragender Dekken mit einer die Bildung von Kondensat begünstigenden Oberfläche aufweisenden Deckenelementen (12, 14), die mit ihren Seitenrändern in Rinnen (10) unter Einhaltung eines Abstandes zu den Wänden der Rinnen (10) und zum Seitenrand (24 bzw. 26) des jeweils benachbarten Deckenelementes (12 bzw. 14) aufgenommen sind, wobei sich zur Bildung von Kanälen (28, 30) Abschnitte (16, 18) der Rinnen (10) entlang der Bereiche (32, 34) der Deckenelemente (12, 14) erstrecken, die zwischen den Rinnen (10) verlaufen, dadurch gekennzeichnet, daß der Abstand zwischen den die Kanäle (28, 30) bildenden Abschnitten (16, 18) der Rinnen (10) und den zugeordneten Bereichen (32,34) der Deckenelemente (12,14) in gewünschten Bereichen der Unterdecke unterschiedlich einstellbar ist.

5. Rinne nach Anspruch 1 oder Anspruch 4, dadurch gekennzeichnet, daß der Querschnitt der Kanäle (28, 30) in Abhängigkeit von abzusaugenden Fluiden einstellbar ist.

6. Rinne nach Anspruch 1 oder Anspruch 4, dadurch gekennzeichnet, daß der Abstand der die Kanäle (28, 30) bildenden Abschnitte (16, 18) der Rinne (10) und der zugeordneten Bereichen (32, 34) der Deckenelemente (12, 14) automatisch einstellbar ist.

7. Rinne nach Anspruch 5, dadurch gekennzeichnet, daß der Querschnitt der Kanäle (28, 30) unabhängig voneinander einstellbar ist.

8. Rinne nach Anspruch 5, dadurch gekennzeichnet, daß der Querschnitt der Kanäle (28, 30) stufenlos veränder bar ist.

## Revendications

1. Gouttière pour la réception des rebords latéraux d'éléments de toit (12, 14) présentant entre les rebords latéraux une pente de toit (32, 34) adaptés au toit porteur de la protection, où des zones (20, 22) de la gouttière (10) sont séparées les unes des autres vers les zones (24, 26) par rapport aux éléments de toit (12, 14), caractérisée en ce que la gouttière (10) peut être fixée de façon déterminée à des intervalles différents par rapport aux éléments de toit (12, 14).

2. Gouttière selon la revendication 1, où pour la formation de canaux (28,30), des sections (16,18) de la gouttière (10) s'étendent le long de la pente de toit (32, 34), caractérisée en ce que l'intervalle entre les sections (16, 18) de la gouttière (10) et des pentes de toit (32, 34) est réglable.

3. Gouttière selon la revendication 1 ou 2, caractérisée en ce que, dans les zones (20, 22) de la gouttière (10) faisant face aux zones de rebords (24,26) des éléments de toit (12, 14), sont prévues des cavités (36, 38) dans lesquelles peuvent être encliquetées des protubérances (42, 44) faisant saillie d'un support (40) recevant les éléments de toit (12, 14).

4. Sous-toit pour toits portant la protection avec un élément de toit (12, 14) présentant une surface appropriée à la formation du condensat, qui sont introduits par leurs rebords latéraux dans la gouttière (10) par maintien d'un espacement par rapport aux parois de la gouttière (10) et par rapport au rebord latéral (24 ou 26) de chaque élément de toit voisin (12, 14), où pour la formation des canaux (28, 30) s'étendent des sections (16, 18) de la gouttière (10) le long des zones (32, 34) des éléments de toit (12, 14) qui s'étendent entre les gouttières (10), caractérisé en ce que l'intervalle entre les sections (16, 18) de la gouttière (10) formant les canaux (28, 30) et les zones associées (32, 34) des éléments de toit (12, 14) est réglable différemment dans des zones souhaitées du sous-toit.

5. Gouttière selon la revendication 1 ou la revendication 4, caractérisée en ce que la section des canaux (28, 30) est réglable en fonction des fluides à aspirer.

6. Gouttière selon la revendication 1 ou la revendication 4, caractérisée en ce que l'intervalle des sections (16, 18) de la gouttière (10) formant les canaux (28, 30) et des zones associées (32, 34) des éléments de toit (12,14) est réglage automatiquement.

7. Gouttière selon la revendication 5, caractérisée en ce que la section des canaux (28, 30) est réglable indépendamment les uns des autres.

8. Gouttière selon la revendication 5, caractérisée en ce que la section des canaux (28, 30) est réglable de façon progressive.

## Claims

1. Duct (10) for receiving the side edges of ceiling units (12, 14) suitable for screening load-bearing ceilings and having a vaulting (32, 34) between the side edges, in which regions (20, 22) of the duct (10) are distanced from the edge regions (24, 26) of the ceiling units (12, 14), characterized in that the duct (10) can be fixed in a controlled fashion at various distances from the ceiling units (12, 14).

2. Duct according to Claim 1, in which, in order to form channels (28,30), parts (16,18) of the duct (10) extend along the vaulting (32, 34) of the ceiling units (12, 14), characterized in that the distance between the parts (16,18) of the duct (10) and the vaulting (32, 34) is adjustable.

3. Duct according to Claim 1 or 2, characterized in that in the regions (20, 22) of the duct (10) turned towards the edge regions (24, 26) of the ceiling units (12, 14), recesses (36, 38) are provided, in which projections (42, 44) coming out of a mounting support (40) which receives the ceiling units (12, 14) can be engaged.

4. Counter-ceiling for screening load-bearing ceilings with ceiling units (12,14) having a surface favouring the formation of condensate, which units are received by their side edges into ducts (10) while maintaining a spacing from the walls of the ducts (10) and from the side edge (24 or 26) of the neighbouring ceiling unit (12 or 14), in which in order to form channels (28, 30) parts (16,18) of the ducts (10) extend along the regions (32, 34) of the ceiling units (12, 14) which run between the ducts (10), characterized in that the distance between the parts (16,18) of the ducts (10) which form the channels (28,30) and the corresponding regions (32, 34) of the ceiling units (12, 14) is adjustable differently in desired regions of the counterceiling.

5. Duct according to Claim 1 or Claim 4, characterized in that the cross-sectional area of the channels (28, 30) is adjustable as a function of fluids to be removed by suction.

6. Duct according to Claim 1 or Claim 4, characterized in that the distance between the parts (16, 18) of the ducts (10) which form the channels (28, 30) and the corresponding regions (32, 34) of the ceiling units (12, 14) is adjustable automatically.

7. Duct according to Claim 5, characterized in that the cross-sectional areas of the channels (28, 30) are adjustable independently of each other.

8. Duct according to Claim 5, characterized in that the cross-sectional areas of the channels (28, 30) are continuously variable.
